# EUROPÄISCHE PATENTSCHRIFT

(11) **EP 2 742 313 B1**
(45) Veröffentlichungstag und Bekanntmachung des Hinweises auf die Patenterteilung: **20.01.2016**
(21) Anmeldenummer: 12745690.3
(22) Anmeldetag: 07.08.2012
(51) Int. Cl.: F42B 12/34, F42B 12/02, F42B 12/74

(54) **HOHLKANAL-GESCHOSSSPITZE UND AUSFORMUNG EINES GESCHOSSKÖRPERS IM SPITZENBEREICH**
HOLLOW-CHANNEL PROJECTILE NOSE AND SHAPING OF A PROJECTILE BODY IN THE NOSE REGION
POINTE DE PROJECTILE À CANAL CREUX ET FORMATION D'UN CORPS DE PROJECTILE DANS LA RÉGION DE LA POINTE

(30) Priorität: 08.08.2011 DE 102011109671
(43) Veröffentlichungstag der Anmeldung: 18.06.2014
(73) Patentinhaber: RUAG Ammotec GmbH, 90765 Fürth (DE)
(72) Erfinder: MUSKAT, Erich, 91154 Roth (DE); RIESS, Heinz, 90765 Fürth (DE)
(74) Vertreter: Scherzberg, Andreas Hans
(86) Internationale Anmeldenummer: PCT/EP2012/065434
(87) Internationale Veröffentlichungsnummer: WO 2013/020975

(56) Entgegenhaltungen:
- EP-A2- 2 226 606
- DE-A1- 10 010 500
- DE-U1-202005 013 495

## Beschreibung

Die Erfindung betrifft ein Geschoss, bei dem es beim Auftreffen auf ein weiches Medium zu einer beschleunigten Expansion des Geschosses kommt, mit einer in Schussrichtung gesehen an der Spitze angeordneten zylinderförmigen Bohrung die koaxial zur Längsachse Geschosses verläuft und in diese Bohrung eine Geschossspitze eingesetzt ist, wobei die Längsachse des Geschosses zugleich auch die Längsachse der Geschossspitze bildet und in der Geschossspitze koaxial zur Längsachse ein offener Hohlkanal eingebracht ist.

Ein derartiges Geschoss wird beschrieben in DE 100 10 500 A1.

DE 20 2005 013495 U1 beschreibt ein Geschoss, insbesondere für Jagdbüchsen, mit gezogenem Lauf mit einem Führungskörper und einer auf diesen aufgesetzten Geschossspitze als Geschosseinheit, wobei der im gewünschten Kaliber oder unterkalibrig ausgebildet Führungskörper des Geschosses ein im Wesentlichen zylindrischer mit ballistisch ausgebildetem Heck-Körper ist, wobei dass der Geschossspitze zugewandte stumpfe Ende des Führungskörpers eine als zylindrisches Sackloch ausgebildet Aufnahmeausnehmung aufweist, in die die als ballistisch geformte Auftreffspitze ausgebildete Geschossspitze mit einen angeformten zylindrisch auslaufenden Ansatz einführbar und mit gutem Formschluss festlegbar ist.

EP 2 226 606 A2 beschreibt ein Teilzerlegungsgeschoss mit einem Bugkern und einem Heckkern, wobei der Bugkern einen sich zerlegenden Teil des Geschosses und der Heckkern einen Durchschlagskörper des Geschosses bildet. Der Bugkern und der Heckkern bestehen aus gleich harten Werkstoffen, deren Härtewerte im Brinell-Härtebereich (HBW) liegen.

Der Erfindung liegt die Aufgabe zugrunde, ein Geschoss gemäß Oberbegriff des Anspruchs 1 derart zu verbessern, dass beim Auftreffen des Geschosses auf ein weiches Medium es zu einer beschleunigten Expansion des Geschosses kommt und zugleich ein Eindringen von Fremdkörpern und Feuchtigkeit in den Geschosskörper verhindert ist.

Diese Aufgabe wird durch ein Geschoss nach den Merkmalen des Anspruchs 1 gelöst.

Dadurch, dass der Hohlkanal sich in Schussrichtung gesehen vom vorderen Ende bis zum hinteren Ende der Geschossspitze erstreckt und im Hohlkanal eine Membran angeordnet ist, die den Hohlkanal in zwei Hohlkanalabschnitte teilt, kommt es beim Auftreffen des Geschosses auf ein weiches Medium zu einer beschleunigten Expansion des Geschosses und zugleich ist ein Eindringen von Fremdkörpern und Feuchtigkeit in den Geschosskörper verhindert.

Der Hohlkanal stellt sicher, dass beim Auftreffen des Geschosses auf ein weiches Medium, dieses in die Geschossspitze eindringt. Dabei wird die Membran aufgebrochen und das weiche Medium wandert bis zum Boden der Geschossspitze. Dadurch kommt es zu einer beschleunigten Expansion des Geschosses. Der Hohlkanaldurchmesser richtet sich nach der Kalibergröße. Er liegt vorzugsweise zwischen 0,2 mm und 6 mm. Die Membran verhindert bei Lagerung der Patrone das Eindringen von Feuchtigkeit und Fremdkörper in den unterhalb der Membran liegenden Hohlkanalabschnitt der Geschossspitze.

Bevorzugt sind die zwei Hohlkanalabschnitte im Wesentlichen gleich lang.

In bevorzugter Ausgestaltung ist der vordere Bereich der Geschossspitze konisch ausgebildet mit einem Winkel β, wobei der Durchmesser am vorderen Ende der Geschossspitze am geringsten ist und ist das hintere Ende der Geschossspitze als Haltezylinder ausgebildet und weist der Haltezylinder einen an die zylinderförmige Bohrung im Geschoss angepassten Durchmesser auf.

In einer Ausführungsform geht der konische vordere Bereich an seinem zum Haltezylinder gewandten Ende über eine Schräge mit einem Expansionswinkel α in den Haltezylinder über, wobei der Expansionswinkel α im Uhrzeigersinn von der Längsachse aus gemessen ist. Bevorzugt liegt der Expansionswinkel α zwischen 10° und 80°. Beim Auftreffen der Geschossspitze auf ein Medium schiebt sich die Geschossspitze mit ihrer Schräge in die zylinderförmige Bohrung an der Spitze des Geschosses und legt so den Geschosskörper und ggf. den Geschossmantel frei, wodurch sich eine Ringfläche bildet. Dadurch wird eine frühe Zerlegung des Geschosses eingeleitet. Beim nicht zerlegbaren Geschoss wirkt die freiliegende Ringfläche nicht als Expansionshilfe sondern als Scharfrand, der beim Durchschlagen des Mediums aus diesem ein Loch ausstanzt.

Zur Verbesserung dieser Verschiebung bzw. des Abrutschens liegt bevorzugt die Schräge an der Geschossspitze plan auf entsprechenden Flächen des Geschosskörpers und bei Mantelgeschossen des Geschossmantels auf.

Das vordere Ende der Geschossspitze ist bevorzugt mit einer planen Fläche versehen.

Die Geschossspitze kann aus folgenden Materialien hergestellt sein: Kunststoffe, Polymerkunststoffe mit oder ohne Zusätze, wobei die Zusätze Glasfaser, Metallpulver oder Pulver von Metallverbindungen wie z.B. BaSO4 oder Farbpigmente sein können.

Die Geschossspitze kann auch aus folgenden Materialien hergestellt sein: komplett aus Metall, oder Metalllegierungen, wie z. B. aus Aluminium, hergestellt im Druckgussverfahren.

Bevorzugt ist zwischen dem hinteren Ende der Geschossspitze und dem Boden der zylinderförmigen Bohrung ein Freiraum angeordnet. Dieser Freiraum dient zur Aufnahme des eindringenden weichen Mediums und verbessert die Expansion des Geschosses beim Aufprall.

Das Geschoss ist bevorzugt ein Mantelgeschoss oder ein nicht zerlegbares Geschoss.

Nachfolgend wird die Erfindung anhand von drei Figuren weiter erläutert.

Figur 3 zeigt eine erfindungsgemäße Geschossspitze 1 bevorzugt für ein Mantelgeschoss gemäß Figur 1 oder ein nicht zerlegbares Geschoss 16 gemäß Figur 2.

Die Materialien aus denen die Geschossspitze 1 besteht sind bevorzugt:
Kunststoffe, Polymerkunststoffe mit oder ohne Zusätze. Zusätze können sein Glasfaser, Metallpulver oder Pulver von Metallverbindungen wie z.B. BaSO4, Farbpigmente. Weiterhin kann die Geschossspitze komplett aus Metall, oder Metalllegierungen, gefertigt sein, wie z.B. aus Aluminium, hergestellt im Druckgussverfahren.

Die Geschossspitze 1 weist bevorzugt einen konusförmigen vorderen Bereich 2 auf, der sich von der vorderen planen Fläche 7 bis zum maximalen Durchmesser 8 der Geschossspitze 1 erstreckt. Der konusförmige vordere Bereich 2 geht dann über eine Schräge 3 in den Haltezylinder 4 über. In der Geschossspitze 1 ist ein Hohlkanal 5 eingebracht, der koaxial zur Längsachse 12 angeordnet ist. In der Mitte, d.h. im Bereich des maximalen Durchmessers 8 ist eine Membran 6 angeordnet, die den Hohlkanal 5 in zwei im Wesentlichen gleich lange Hohlkanalabschnitte 5a, 5b teilt.

Der Expansionswinkel α der Schrägen 3 (α wird gemessen im Uhrzeigersinn von der Längsachse 12 aus) ist, im Gegensatz zu üblichen Geschossspitzen aus Kunststoff, nicht 90°, sondern liegt vorzugsweise zwischen 10° und 80°. Die Schräge 3 der Geschossspitze 1 liegt plan auf entsprechenden Flächen 9, 10 des Geschosskörpers 11 und des Geschossmantels 13 auf (siehe Figur 1). Figur 2 zeigt ein nicht zerlegbares Geschoss 16. Hier liegt die die Schräge 3 plan auf einer der Schräge 3 entsprechenden Fläche 9 des nicht zerlegbaren Geschosses 16 voll auf (siehe Figur 2).

Die Geschossspitze 1 wird bevorzugt mit ihrem Haltezylinder 4 in eine Bohrung 15 im Geschosskörper 11 bzw. Geschoss 16 eingesetzt und liegt mit den beschriebenen Flächen 9 und 10 auf. Zwischen der eingeschobenen Geschossspitze 1 und dem Boden 17 der Bohrung 15 kann ein Freiraum 18 angeordnet sein.

Beim Auftreffen der Geschossspitze 1 auf ein weiches Medium schiebt sich diese entlang der Flächen 9 oder 10 in die Bohrung 15 an der Spitze des Geschosskörpers 11 und legt so diese Flächen 9 oder 10 frei. Dadurch wird eine frühe Zerlegung des Geschosses eingeleitet.

Zentrales Merkmal der vorliegenden Hohlkanal-Geschossspitze 1 ist der durch eine Membran 6 unterbrochene Hohlkanal 5.

Die Membran 6 verhindert das Eindringen von Fremdkörpern und Feuchtigkeit in den Geschosskörper bzw. das Geschoss. Außerdem garantiert der Hohlkanal 5 beim Auftreffen des Geschosses auf ein weiches Medium, dass dieses in die Geschosskörperspitze 1 bzw. den Hohlkanal 5 eindringt. Dabei wird die Membran 6 aufgebrochen und das Medium wandert bis zum Boden der Geschossspitze 1 durch. Dadurch kommt es zu einer beschleunigten Expansion des Geschosses. Der Hohlkanaldurchmesser 19 richtet sich nach der Kalibergröße. Er liegt vorzugsweise zwischen 0,2 mm und 6 mm. Der Hohlkanaldurchmesser 19 ist bevorzugt etwas kleiner als der Durchmesser 21 des Haltezylinders 4.

Die Membran 6 verhindert bei Lagerung der Patrone das Eindringen von Feuchtigkeit und Fremdkörpern in den unterhalb der Membran 6 liegenden Hohlkanalabschnitt 5b der Geschossspitze 1. Die Dicke der Membran 6 kann variieren von 0,1 mm - Bohrungsdurchmesser. Der Hohlkanal 5 bzw. die Hohlkanalabschnitte 5a, 5b ist/sind am oberen bzw. vorderen Ende 22 an der planen Fläche 7 und am hinteren Ende 23 offen.

Die plane Fläche 7 vermeidet Beschädigungen an der Geschossspitze 1.

Der Geschossspitzendurchmesser 8 ist der größte d.h. maximale Durchmesser der Geschossspitze 1. Er bestimmt sich nach dem gewünschten Ansprechverhalten des Geschosses. Der Durchmesser liegt zwischen 2 mm und Kaliberdurchmesser.

Die Geschossspitze 1 kann verwendet werden ab Kal. .22 bis Kal. 12,7 mm. Der Geschosstyp kann dabei ein Zerlegungs-, Teilzerlegungs-, Deformations- oder nicht zerlegbares Geschoss 16 (siehe Figur 2) sein. Die vorliegende Geschoßspitze 1 kann aber auch bei einem aus Vollmaterial gedrehten Geschoss eingesetzt werden.

Das Material des Geschosskernes 11 des Mantelgeschosses gemäß Figur 1 kann aus einem Pb-haltigen oder Pb-freien Material bestehen. Auch ein Mix aus Pb-haltigen und Pb-freien Materialien ist möglich.

Der Geschossmantel 13 des Mantelgeschosses gemäß Figur 1 kann aus den Materialien Cu, CuZn, Stahl, sowie weitere Metalle bestehen. Außerdem können auch plattierte oder anderweitige beschichtete Geschossmäntel (z.B. Beschichtung mit Gleitlack) zum Einsatz kommen. Die Mantelwandstärke kann je nach Kaliber und Geschwindigkeit zwischen 0,2 mm und 3 mm variieren. Die Mantelwandstärke kann auch einen Verlauf aufweisen.

### Funktionsweise:

Beim Auftreffen der Geschossspitze 1 auf ein Medium kann die Geschossspitze 1 in die tiefer liegende Bohrung 15 (maximal bis zum Geschossboden 17) im Haltezylinder 4 eintauchen. Dabei wird eine ringförmige Fläche 9, 10 frei, die eine sofortige Expansion des Geschosses durch das Anströmen des Mediums einleitet. Durch den Hohlkanalabschnitt 5b in der Geschossspitze 1 dringt dann weiter das Medium ein, durchschlägt die Membran 6, und beschleunigt so die Expansion des Geschosses.

Die beschriebenen Funktionsweisen sind bei allen Geschossarten gleich. Beim nicht zerlegbaren Geschoss gemäß Figur 2 muss der Geschossspitzendurchmesser 8 größer gewählt werden bis maximal Kaliberdurchmesser. Dabei wirkt die freiliegende Ringfläche nicht als Expansionshilfe sondern als Scharfrand, der beim Durchschlagen des Mediums aus diesem ein Loch ausstanzt.

## Patentansprüche

1. Geschoss, bei dem es beim Auftreffen auf ein weiches Medium zu einer beschleunigten Expansion des Geschosses kommt, mit einer in Schussrichtung gesehen an der Spitze angeordneten zylinderförmigen Bohrung (15) die koaxial zur Längsachse (12) des Geschosses verläuft und in diese Bohrung eine Geschossspitze (1) eingesetzt ist, wobei die Längsachse (12) des Geschosses zugleich auch die Längsachse der Geschossspitze (1) bildet und in der Geschossspitze (1) koaxial zur Längsachse (12) ein offener Hohlkanal (5) eingebracht ist, **dadurch gekennzeichnet, dass** der Hohlkanal (5) sich in Schussrichtung gesehen vom vorderen Ende (22) bis zum hinteren Ende (23) der Geschossspitze (1) erstreckt und im Hohlkanal (5) eine Membran (6) angeordnet ist, die den Hohlkanal (5) in zwei Hohlkanalabschnitte (5a, 5b) teilt.

2. Geschoss nach Anspruch 1, **dadurch gekennzeichnet, dass** der vordere Bereich (2) der Geschossspitze (1) konisch ausgebildet ist mit einem Winkel β, wobei der Durchmesser am vorderen Ende (22) am geringsten ist und das hintere Ende (23) der Geschossspitze (1) als Haltezylinder (4) ausgebildet ist und einen an die zylinderförmige Bohrung (15) im Geschoss angepassten Durchmesser aufweist.

3. Geschoss nach Anspruch 2, **dadurch gekennzeichnet, dass** der konische vordere Bereich (2) an seinem zum Haltezylinder (4) gewandten Ende über eine Schräge (3) mit einem Expansionswinkel α in den Haltezylinder (4) übergeht, wobei der Expansionswinkel α im Uhrzeigersinn von der Längsachse (12) aus gemessen ist.

4. Geschoss nach Anspruch 3, **dadurch gekennzeichnet, dass** der Expansionswinkel α zwischen 10° und 80° liegt.

5. Geschoss nach Anspruch 3 oder 4, **dadurch gekennzeichnet, dass** die Schräge (3) plan auf entsprechenden Flächen (9, 10) des Geschosskörpers (11) und bei Mantelgeschossen des Geschossmantels (13) aufliegt.

6. Geschoss nach einem der Ansprüche 1 bis 5, **dadurch gekennzeichnet, dass** das vordere Ende (22) der Geschossspitze (1) mit einer planen Fläche (7) versehen ist.

7. Geschoss nach einem der Ansprüche 1 bis 6, **dadurch gekennzeichnet, dass** die Geschossspitze (1) aus folgenden Materialien hergestellt ist: Kunststoffe, Polymerkunststoffe mit oder ohne Zusätze.

8. Geschoss nach Anspruch 7, **dadurch gekennzeichnet, dass** die Zusätze Glasfaser, Metallpulver oder Pulver von Metallverbindungen wie z.B. BaSO4 oder Farbpigmente sind.

9. Geschoss nach einem der Ansprüche 1 bis 6, **dadurch gekennzeichnet, dass** die Geschossspitze (1) aus folgenden Materialien hergestellt ist: komplett aus Metall, oder Metalllegierungen, wie z. B. aus Aluminium, hergestellt im Druckguss-verfahren.

10. Geschoss nach einem der Ansprüche 1 bis 9, **dadurch gekennzeichnet, dass** zwischen dem hinteren Ende (23) der Geschossspitze (1) und dem Boden (17) der zylinderförmigen Bohrung (15) ein Freiraum (18) angeordnet ist.

11. Geschoss nach einem der Ansprüche 1 bis 10, **dadurch gekennzeichnet, dass** das Geschoss ein Mantelgeschoss oder ein nicht zerlegbares Geschoss ist.

## Claims

1. A projectile, with which upon impact upon a soft medium an accelerated expansion of the projectile results, having a cylindrical bore (15) which, viewed in the direction of fire, is arranged at the tip and which runs coaxially to the longitudinal axis (12) of the projectile, and inserted into this bore there is a projectile tip (1), wherein the longitudinal axis (12) of the projectile at the same time also constitutes the longitudinal axis of the projectile tip (1), and introduced in the projectile tip (1) coaxially to the longitudinal axis (12) there is an open hollow channel (5), **characterised in that** the hollow channel (5), viewed in the direction of fire, extends from the front end (22) as far as the rear end (23) of the projectile tip (1), and arranged in the hollow channel (5) there is a membrane (6) which divides the hollow channel (5) into two hollow-channel sections (5a, 5b).

2. A projectile according to claim 1, **characterised in that** the front region (2) of the projectile tip (1) is formed in a conical manner with an angle β, wherein the diameter at the front end (22) is the smallest, and the rear end (23) of the projectile tip (1) is formed as a holding cylinder (4) and has a diameter that is adapted to the cylindrical bore (15) in the projectile.

3. A projectile according to claim 2, **characterised in that** the conical front region (2) at its end facing the holding cylinder (4) merges by way of a bevel (3) with an expansion angle α into the holding cylinder (4), wherein the expansion angle α is measured in the clockwise direction from the longitudinal axis (12).

4. A projectile according to claim 3, **characterised in that** the expansion angle α lies between 10° and 80°.

5. A projectile according to claim 3 or 4, **characterised in that** the bevel (3) rests in a planar manner on corresponding surfaces (9, 10) of the projectile body (11) and, in the case of jacketed projectiles, of the projectile jacket (13).

6. A projectile according to one of claims 1 to 5, **characterised in that** the front end (22) of the projectile tip (1) is provided with a planar surface (7).

7. A projectile according to one of claims 1 to 6, **characterised in that** the projectile tip (1) is produced from the following materials: plastics, polymer plastics with or without additives.

8. A projectile according to claim 7, **characterised in that** the additives are glass fibres, metal powders or powders from metal compounds such as, for example, BaSO4 or coloured pigments.

9. A projectile according to one of claims 1 to 6, **characterised in that** the projectile tip (1) is produced from the following materials: completely from metal or metal alloys, such as, for example, from aluminium, produced in the die-casting process.

10. A projectile according to one of claims 1 to 9, **characterised in that** arranged between the rear end (23) of the projectile tip (1) and the base (17) of the cylindrical bore (15) there is a clearance (18).

11. A projectile according to one of claims 1 to 10, **characterised in that** the projectile is a jacketed projectile or a non-disintegrating projectile.

## Revendications

1. Projectile, avec lequel, lors de l'impact avec un milieu mou, il se produit une expansion accélérée du projectile, comprenant un trou (15) cylindrique qui est disposé sur la pointe, vu dans la direction de tir, et s'étend de façon coaxiale avec l'axe longitudinal (12) du projectile, et une pointe de projectile (1) est insérée dans ce trou, l'axe longitudinal (12) du projectile formant en même temps aussi l'axe longitudinal de la pointe de projectile (1), et un canal creux (5) ouvert étant ménagé dans la pointe de projectile (1), coaxialement avec l'axe longitudinal (12), **caractérisé en ce que**, vu dans la direction de tir, le canal creux (5) s'étend de l'extrémité avant (22) jusqu'à l'extrémité arrière (23) de la pointe de projectile (1) et qu'une membrane (6) est disposée dans le canal creux (5) et divise le canal creux (5) en deux parties de canal creux (5a, 5b).

2. Projectile selon la revendication 1, **caractérisé en ce que** la partie avant (2) de la pointe de projectile (1) est réalisée en forme de cône avec un angle β, le diamètre étant le plus faible à l'extrémité avant (22), et l'extrémité arrière (23) de la pointe de projectile (1) étant réalisée comme cylindre de support (4) et présentant un diamètre qui est adapté au trou (15) cylindrique dans le projectile.

3. Projectile selon la revendication 2, **caractérisé en ce que**, à son extrémité tournée vers le cylindre de support (4), la partie avant (2) conique se raccorde au cylindre de support (4) par un chanfrein (3) avec un angle d'expansion α, l'angle d'expansion α étant mesuré dans le sens des aiguilles d'une montre en partant de l'axe longitudinal (12).

4. Projectile selon la revendication 3, **caractérisé en ce que** l'angle d'expansion α est compris entre 10° et 80°.

5. Projectile selon la revendication 3 ou 4, **caractérisé en ce que** le chanfrein (3) est appliqué de manière plane sur des surfaces (9, 10) correspondantes du corps de projectile (11) et, dans le cas de projectiles chemisés, de la chemise de projectile (13).

6. Projectile selon l'une des revendications 1 à 5, **caractérisé en ce que** l'extrémité avant (22) de la pointe de projectile (1) est pourvue d'une surface plane (7).

7. Projectile selon l'une des revendications 1 à 6, **caractérisé en ce que** la pointe de projectile (1) est réalisée à partir des matériaux suivants : matières plastiques, matières plastiques polymères avec ou sans additifs.

8. Projectile selon la revendication 7, **caractérisé en ce que** les additifs sont des fibres de verre, de la poudre métallique ou des poudres de composés métalliques tels que BaSO4 ou des pigments colorés.

9. Projectile selon l'une des revendications 1 à 6, **caractérisé en ce que** la pointe de projectile (1) est réalisée à partir des matériaux suivants : complètement en métal, ou des alliages de métaux, tels que l'aluminium, réalisé par un procédé de moulage sous pression.

10. Projectile selon l'une des revendications 1 à 9, **caractérisé en ce qu'**un espace libre (18) est disposé entre l'extrémité arrière (23) de la pointe de projectile (1) et le fond (17) du trou (15) cylindrique.

11. Projectile selon l'une des revendications 1 à 10, **caractérisé en ce que** le projectile est un projectile chemisé ou un projectible ne pouvant pas se fragmenter.
